# EUROPÄISCHE PATENTSCHRIFT

(11) **EP 1 891 871 B1**
(45) Veröffentlichungstag und Bekanntmachung des Hinweises auf die Patenterteilung: **25.04.2012**
(21) Anmeldenummer: 07115057.7
(22) Anmeldetag: 27.08.2007
(51) Int. Cl.: B08B 9/087, B08B 9/08, A46B 13/00, B24B 5/36, B24D 13/10, F26B 5/16

(54) **Vorrichtung zum Polieren oder Reinigen oder Trocknen einer Innenseite eines zur Aufnahme von Flüssigkeiten dienenden Gefäßes**
Device for polishing, cleaning or drying the inside of a vessel for receiving liquids
Dispositif de polissage, de nettoyage ou de séchage de l'intérieur d'un récipient pour recevoir des liquides

(30) Priorität: 26.08.2006 DE 102006040150; 14.09.2006 DE 102006044032
(43) Veröffentlichungstag der Anmeldung: 27.02.2008
(73) Patentinhaber: Bleuel, Norbert, 69509 Mörlenbach (DE)
(72) Erfinder: Bleuel, Nobert, 69509, Mörlenbach (DE)
(74) Vertreter: Bradl, Joachim

(56) Entgegenhaltungen:
- EP-A- 1 577 027
- EP-A1- 0 801 910
- EP-B1- 0 814 188
- AU-A- 4 708 379
- DE-A1- 19 500 179
- FR-A- 2 641 209
- US-A1- 2003 056 809
- US-A1- 2004 060 577
- US-A1- 2004 177 864

## Beschreibung

Die vorliegende Erfindung betrifft eine Vorrichtung zum Polieren oder Reinigen oder Trocknen einer Innenseite bzw. einer Innenwand eines zur Aufnahme von Flüssigkeiten dienenden Gefäßes. Die Vorrichtung umfasst einen im Wesentlichen stabförmigen Körper und Stoffteile. Die Stoffteile sind an dem stabförmigen Körper angeordnet. Der stabförmige Körper ist zusammen mit den Stoffteilen in eine Öffnung des Gefäßes einführbar. Das Gefäß bzw. ein Behälter könnte aus Glas oder einem transparenten Material ausgebildet sein und beispielsweise eine Karaffe, einen Dekanter oder ein sonstiges bauchförmiges Gefäß sein. Des Weiteren betrifft die vorliegende Erfindung ein Verfahren zum Reinigen oder Trocknen einer Innenseite eines zur Aufnahme von Flüssigkeiten dienenden Gefäßes. Die Stoffteile sind länglich ausgebildet und derart an einem Bereich an dem stabförmigen Körper angebracht, dass ein Ende mindestens eines Stoffteils bei Rotation des stabförmigen Körpers aufgrund der Zentrifugalkraft von dem stabförmigen Körper abragt, um mit der Innenseite des Gefäßes in Kontakt gebracht zu werden.

Solche Gefäße weisen üblicherweise eine Öffnung und einen Gefäßteil auf, welcher zum Aufnehmen von Flüssigkeiten dient. Dieser Gefäßteil weist oftmals einen größeren Innendurchmesser als der Innendurchmesser der Öffnung auf. Mit anderen Worten ist das Gefäß bauchig oder kugelig ausgebildet. Bei solch ausgebildeten Gefäßen ist die Reinigung der Innenseite problematisch, da ein Tuch bzw. Handtuch oder eine Reinigungsvorrichtung durch die Öffnung einzuführen ist, um mir der Innenseite in Kontakt kommen zu können. Dies ist oftmals nicht möglich, da ggf. das Tuch zunächst nur zum Teil durch die Öffnung eingebracht werden kann. Dann kann aufgrund der bauchförmigen Gestalt des Gefäßes das Tuch jedoch nicht in einfacher Weise mit der Innenseite des Gefäßes in Kontakt gebracht werden, ohne nahezu das gesamte Tuch durch die Öffnung - in zeitaufwendige Weise - einzubringen, so dass genügend Tuch in dem Gefäß angeordnet ist, um letztendlich einen Kontakt mit der Innenseite des Gefäßes herzustellen. Es ist auch wünschenswert, nach einer Reinigung eines Glasgefäßes dessen Innenseite trocken zu wischen, wenn nämlich beispielsweise ein Weindekanter zum Reinigen lediglich mit klarem Wasser auszuspülen war und darin verbliebene Wassertropfen entfernt werden sollen, um Fleckenbildung zu vermeiden, welche durch das Abtrocknen von im Dekanter verbliebenem Wasser hervorgerufen wird.

Insbesondere zum Reinigen von solchen oben genannten Gefäßen sind aus dem Stand der Technik vielseitige Ansätze bekannt. So ist beispielsweise aus der DE 195 00 179 A1 ein Bürstensystem bekannt, wobei eine Bürste der Reinigungsvorrichtung in die Öffnung des Gefäßes eingeführt wird, um die Innenseite des Gefäßes abzubürsten. Falls nun der Innendurchmesser des Gefäßes größer als der Durchmesser der Öffnung ist, kann dir Bürste nicht mehr die Innenseite des Gefäßes abbürsten, da die Länge der Bürsten nicht ausreicht, um in Kontakt mit der Innenseite des Gefäßes zu kommen.

Weiterhin ist aus der DE 31 47 907 A1 eine Reinigungsvorrichtung bekannt, welche auch zum Trocknen der Innenseite eines Gefäßes genutzt werden könnte. Die dort beschriebene Reinigungsvorrichtung weist elastische Streifenelemente auf, die mittels einer Kette nach außen gebogenen werden können, so dass Stoffteile, die auf den Streifenelementen angebracht sind, mit der Innenseite des Gefäßes in Kontakt gebracht werden können. Diese Reinigungsvorrichtung ist allerdings aufwändig und teuer in der Herstellung und mitunter kompliziert in der Handhabung.

Aus den Druckschriften US2004/0177864 A1, AU 47083 79 A1 und FR 2 641 209 sind jeweils Vorrichtungen bekannt, bei welchen eine Reinigungswirkung der Innenseite eines Gefäßes mit Hilfe von rotierenden Stoffteilen oder Ketten aufgrund der Zentrifugalkraft erzielt wird.

Aus den Druckschriften US 2004/0060577 A1 und US 200310056809 A1 sind jeweils Reinigungsbürsten zum Reinigen einer Innenseite eines Gefäßes bekannt. Die Druckschrift US 2003/0056809 A1 zeigt darüber hinaus eine einfache Einführhilfe im Sinne des Oberbegriffs des Anspruchs 1.

Die EP 1 577 027 A1 offenbart ein Werkzeug zum Reinigen einer inneren Kavität, bei welchem eine rotierbare flexible Metallader in einer rohrförmigen Führung geführt ist.

Der vorliegenden Erfindung liegt daher die Aufgabe zugrunde, eine Vorrichtung und ein Verfahren der eingangs genannten Art anzugeben und weiterzubilden, mit welchem die Innenwand eines Gefäßes mit relativ einfachen Mitteln auf einfache und wirkungsvolle Weise gereinigt bzw. getrocknet werden kann.

Die erfindungsgemäße Vorrichtung der eingangs genannten Art löst die voranstehende Aufgabe durch die Merkmale des Patentanspruchs 1. Danach ist eine solche Vorrichtung dadurch gekennzeichnet, dass die länglichen Stoffteile von dem stabförmigen Körper herunterhängen, dass eine rohrförmige Einführhilfe zum vereinfachten Einführen des stabförmigen Körpers und den Stoffteilen in das Gefäß vorgesehen ist, dass die Einführhilfe über einen Bereich der Vorrichtung überstülpbar ist, welcher die Stoffteile aufweist, dass die Vorrichtung zusammen mit der Einführhilfe in die Öffnung des Gefäßes einführbar ist und dass die Einführhilfe entfernbar ist, so dass die Stoffteile sich bei der Rotation in dem Gefäß frei bewegen können.

Erfindungsgemäß ist zunächst erkannt worden, dass die Stoffteile mit der Innenseite des Gefäßes auf einfache und wirkungsvolle Weise in Kontakt gebracht werden können, wenn nämlich die länglichen Stoffteile, die im nicht rotierten Zustand des stabförmigen Körpers im Allgemeinen von bzw. an diesem herunterhängen. Bei einer Rotation des stabförmigen Körpers können die länglichen Stoffteile aufgrund der Fliehkraft bzw. Zentrifugalkraft vom stabförmigen Körper abragen bzw. nach außen geschleudert werden. Hierbei können die Stoffteile mit der Innenseite des Gefäßes in Kontakt gebracht werden, falls die Stoffteile nur lang genug ausgebildet sind, was für einen entsprechenden Gefäßgrößenbereich geeignet dimensioniert werden kann. Zweckmäßigerweise wird der stabförmige Körper mit den Stoffteilen in die Gefäßöffnung dann eingeführt, wenn die Stoffteile an dem stabförmigen Körper anliegen bzw. davon herunterhängen. Dies kann einfach und schnell durchgeführt werden. Auf diese Weise kann viel Stoff in Form der Stoffteile in das Gefäß eingebracht werden. Sodann wird der stabförmige Körper samt den Stoffteilen rotiert und der eigentliche Reinigungs- bzw. Trocknungsvorgang kann beginnen. Hierbei wirbeln eine Vielzahl von Stoffteilen nach dem Zufallsprinzip in dem Inneren des Gefäßes derart, dass die gesamte Innenseite des Gefäßes mit den Stoffteilen beaufschlagt bzw. abgerieben werden kann. Durch eine solche Verwirbelung der Stoffteile in dem Gefäß kann die Innenseite des Gefäßes poliert, gereinigt und/oder getrocknet werden.

Ganz besonders bevorzugt sind die Länge der abragenden Stoffteile oder zumindest eines Stoffteils derart bemessen, dass das abragende Ende sich zumindest bis an eine Innenseite oder Innenwand des Gefäßes erstreckt. So könnte beispielsweise die Länge eines abragenden Stoffteiis circa 10 bis 35 cm bemessen sein, so dass eine solche Vorrichtung zum Reinigen bzw. Trocknen von Gefäßen mit einem Innendurchmesser von circa 15 bis 60 cm geeignet ist. Es könnte vorgesehen sein, dass die Länge der abragenden Stoffteile oder des zumindest einen Stoffteils größer oder gleich dem inneren Radius des zu reinigenden Gefäßes ist, wobei sich dies vorzugsweise auf den größten inneren Radius des zu reinigenden Gefäßes bezieht. Sollten Gefäße mit einem anderen Innendurchmesser zu reinigen sein, wäre die Länge eines abragenden Stoffteils entsprechend anders auszubilden. Es könnten somit mehrere unterschiedliche Vorrichtungen vorgesehen sein, mit welchen Gefäße unterschiedlicher Innendurchmesser gereinigt werden können.

In einer ganz besonders bevorzugten Ausführungsform weisen die Stoffteile einen Vliesstoff aus Polyester und Polyamid oder aus Polyethylenterephtalat (PET) und ! Polyamid auf bzw. sind aus einem solchen Stoff ausgebildet. Ein solcher Vliesstoff ist insbesondere unter der Bezeichnung Evolon (®) von der Firma Freudenberg Evolon KG, 69465 Weinheim, Deutschland beziehbar. Dieser Stoff weist feine Endlos-Filamente auf, welche einerseits stabil und strapazierfähig und andererseits weich und aufnahmefähig für Schmutz und vor allem für Feuchtigkeit sind. Dieser Stoff kann in Form von einer regelmäßigen Flächenware verwendet werden, beispielsweise in Form eines Tuchs, insbesondere mit einer Dicke von bis zu 5 mm. Brauchbare Ergebnisse für die hier vorliegende Anwendung konnten mit einer Tuchdicke von 0,5 mm bis 2,5 mm erzielt werden. Der Stoff hat eine mikrokapillare Struktur und kann bei vielschichtigem Aufbau eine hohe Feuchtigkeitsaufnahme aufweisen. Weiterhin kann dieser Stoff leicht gewaschen und schnell getrocknet werden und ist darüber hinaus langlebig. Dieser Stoff sowie weitere Varianten hiervon sind auch in der EP 0 814 188 A1 beschrieben, so dass die Stoffteile neben dem oben genannten Vliesstoff mit der Bezeichnung Evolon (®) auch einen anderen in der EP 0 814 188 A1 genannten Stoff oder Kombinationen hiervon aufweisen kann. Im Konkreten weisen die Stoffteile einen Stoff auf, welcher nach einem der Ansprüche 1 bis 6 der EP 0 814 188 B1 herstellbar ist. Alternativ oder zusätzlich weisen die Stoffteile einen Stoff auf, welcher in einem der Ansprüche 7 bis 12 der EP 0 814 188 B1 beschrieben ist. Auch könnten die Stoffteile Endlos-Filamente aufweisen. Der Stoff könnte nicht gewebt sein, Microfasern aufweisen und insbesondere synthetisch herstellbar sein.

Bevorzugt ist der stabförmige Körper elastisch ausgebildet, damit dieser sich unter Umständen an die Innenseite des Gefäßes anschmiegen kann, sollte dies der Bediener wünschen. Der stabförmige Körper könnte aus Kunststoff hergestellt sein, wobei dieser - sollte er sich an die Innenseite des Gefäßes anschmiegen - keine Kratzer am Glasgefäß verursacht.

Weiterhin könnte der stabförmige Körper ein Griffteil aufweisen, damit dieser leicht zu handhaben ist, insbesondere beim Einführen des Stoffteils in die Gefäßöffnung. Das Griffteil oder der stabförmige Körper könnte ein Mittel zum Aufhängen aufweisen, beispielsweise eine Ausnehmung oder eine Durchführung. Somit kann die Vorrichtung an einem Haken zur Aufbewahrung weggehängt werden, z.B. an einem Haken in einem Schrank.

Damit der Rotationsvorgang vereinfacht werden kann, könnte der stabförmige Körper von einem Motor, z.B. einem Elektromotor, rotorisch antreibbar sein. Der Motor könnte in seiner Drehzahl variabel ausgebildet oder nur bei einer festen Drehzahl betreibbar sein. Der Motor könnte über ein Kabel mit Strom versorgt werden. Es ist auch denkbar, dass der Motor über einen an der Vorrichtung vorgesehenen Akkumulator mit Strom gespeist wird. Der Motor könnte ständig an der Vorrichtung angebaut sein. Der stabförmige Körper könnte alternativ einen Bereich aufweisen, welcher mit dem Motor in Eingriff bringbar ist, so dass hierdurch die Drehung des Rotors des Motors auf den stabförmigen Körper übertragen wird. Zu einer solchen bedarfsgerechten Verbindung von stabförmigem Körper und Motor könnte der Motor einen elastisch ausgeführten und vergleichbar zu einem Sackloch ausgebildeten Bereich aufweisen, welcher durch den Rotor des Motors in Rotation versetzt werden kann. In diesen Bereich wird das Ende des stabförmigen Körpers eingesteckt, welches aus dem Gefäß herausragt. Durch die elastische Ausbildung des Bereichs kann somit der stabförmige Körper drehfest mit dem Rotor des Motors reversibel verbunden werden. Eine motorische Rotation des stabförmigen Körpers wird vor allem dann hilfreich sein, falls eine große Anzahl von Gefäßen zu reinigen und/oder zu trocknen ist.

Damit der stabförmige Körper und die Stoffteile einfach und unproblematisch durch die Gefäßöffnung in das Gefäß eingeführt werden können, ist gemäß einer bevorzugten Ausführungsform eine im Wesentlichen zylinder- bzw. rohrförmige Einführhilfe vorgesehen. Die Einführhilfe ist über einen Bereich der Vorrichtung überstülpbar, der die Stoffteile aufweist. Somit könnten hierdurch die Stoffteile von der Einführhilfe umgeben sein. Die Vorrichtung kann dann zusammen mit der Einführhilfe in die Öffnung des Gefäßes eingeführt werden, wobei dann die einzelnen Stoffteile eng an dem stabförmigen Körper anliegen können und demgemäß nicht an der Gefäßöffnung "stecken" bleiben und einem Einführen der Vorrichtung in das Gefäß entgegenwirken.

Bevorzugt weist die rohrförmige Einführhilfe in der Seitenwand Durchführungen oder Löcher oder ein starres Gitter auf. Die Vorrichtung könnte mit überstülpter Einführhilfe aufbewahrt werden, falls sie nicht verwendet wird. Durch das Gitter, die Durchführungen oder Löcher können die ggf. noch feuchten Stoffteile trocknen. Die Einführhilfe könnte rohrförmig ausgebildet sein, wobei deren beiden Enden geöffnet sind.

Nun könnten die Stoffteile aus einem zunächst zusammenhängenden größeren Stoffteil durch Schneiden oder Stanzen erzeugt werden. Nach dem Schneide- oder Stanzvorgang könnte immer noch ein zusammenhängendes Stoffteil vorliegen, welches mit seinem zusammenhängenden Bereich an dem stabförmigen Körper anbringbar ist. Falls also ein größeres rechteckiges Stoffteil von einer Seite her mit mehreren parallel ausgerichteten Schnitten versehen wird, sind diese Schnitte derart bemessen, dass sie nicht die gegenüberliegende Seite erreichen, so dass ein zusammenhängender Bereich bzw. Streifen verbleibt, an dem die länglichen Stoffteile anhängen.

Es ist auch denkbar, ein kreis- oder ellipsenförmiges größeres Stoffteil von außen in im Wesentlichen radialer Richtung nach innen einzuschneiden oder entsprechend zu stanzen, wobei allerdings nicht ganz bis zum Mittelpunkt bzw. zur Mitte zu schneiden ist. Dann sind die äußeren länglichen Stoffteile allesamt in der Mitte des ursprünglich größeren Stoffteils verbunden. In dem mittleren Bereich könnte ein Loch vorgesehen sein bzw. gestanzt werden, so dass der Stoff mit dem Loch an dem stabförmigen Körper befestigt werden kann.

Sowohl in dem einen als auch in dem anderen Fall kann nun der zusammenhängende Bereich des Stoffteils an einem Endbereich oder an einem Bereich nahe des Endes des stabförmigen Körpers fixiert werden. So kann der zusammenhängende Bereich des Stoffteils um das Ende des stabförmigen Körpers gewickelt und hierbei damit verklebt werden. Alternativ oder zusätzlich kann eine Befestigung des zusammenhängenden Bereichs des Stoffteils an dem stabförmigen Körper durch mechanische Mittel erfolgen, welche beispielsweise den Stoff an den stabförmigen Körper pressen bzw. drücken.

Es könnte auch ein Aufnahmekörper vorgesehen sein, an welchem die Stoffteile bzw. der zusammenhängende Bereich des Stoffteils fixiert sind bzw. ist. Auch hier kann der Stoff geklebt und/oder mittels mechanischer Mittel an dem Aufnahmekörper fixiert werden. Ein solches mechanisches Mittel könnte beispielsweise eine Metallhülse aufweisen, welche die Stoffteile ringförmig umschließt. Bei der Herstellung wird die Metallhülse mit hohem Druck beaufschlagt, um die Stoffteile zusammenzupressen. Der Aufnahmekörper könnte fest an dem stabförmigen Körper angeordnet sein. Bevorzugt ist der Aufnahmekörper jedoch reversibel an dem stabförmigen Körper angebracht, beispielsweise mittels einer Einrast-, Schnapp-, Gewinde- oder Bajonettverbindung. Somit kann der Aufnahmekörper samt den Stoffteilen von dem stabförmigen Körper gelöst werden und die Stoffteile (samt Aufnahmekörper) können z.B. in einer Waschmaschine gewaschen werden, wodurch die Stoffteile einfach und wirkungsvoll gereinigt werden können. Der stabförmige Körper könnte an seinem Endbereich ein Außengewinde aufweisen, welches in ein Innengewinde des Aufnahmekörpers eingeschraubt werden kann. Selbstverständlich könnte das Außengewinde auch an dem Aufnahmekörper vorgesehen sein.

Gemäß einer bevorzugten Ausführungsform ist der Aufnahmekörper reversibel an dem stabförmigen Körper anbringbar. Der Aufnahmekörper und der stabförmige Körper sind derart ausgebildet, dass der Aufnahmekörper und der stabförmige Körper im montierten Zustand drehfest in Verbindung stehen.

Der Aufnahmekörper und der stabförmige Körper könnten derart ausgebildet sein, um im Sinn einer Welle-Nabe-Verbindung verbindbar zu sein. Hierdurch ist eine spezielle drehfeste Verbindung zwischen Aufnahmekörper und stabförmigem Körper gebildet. Alternativ oder zusätzlich könnte der Aufnahmekörper und der stabförmige Körper jeweils ein Mittel aufweisen, wobei die Mittel zueinander formschlüssig - vorzugsweise komplementär - ausgebildet sind. So könnte das Mittel des Aufnahmekörpers einen Vierkant oder einen Sechskant oder ganz allgemein einen mehrkantigen Bereich aufweisen, welcher im Wesentlichen komplementär zu dem Mittel des stabförmigen Körpers ausgebildet ist, welches einen Innenvierkant oder einen Innensechskant oder eine Aussparung mit einem innen angeordneten mehrkantigen Bereich aufweist. Zum Verbinden wird der mehrkantige Bereich des Aufnahmekörpers in die Aussparung mit dem innen angeordneten mehrkantigen Bereich des stabförmigen Körpers eingeführt, wodurch der Aufnahmekörper und der stabförmige Körper drehfest miteinander verbunden werden. Selbstverständlich könnten die Mittel auch vertauscht an dem Aufnahmekörper bzw. dem stabförmigen Körper angeordnet sein.

Damit die Einführhilfe durch die Öffnung des Gefäßes eingeführt werden kann, ist der Außendurchmesser der rohrförmigen Einführhilfe kleiner als die Öffnung des zu reinigenden Gefäßes. Aus dem gleichen Grund ist der Außendurchmesser des stabförmigen Körpers kleiner als die Öffnung des Gefäßes, wobei die Stoffteile zum Außendurchmesser des stabförmigen Körpers hinzuzählen sind, falls die Stoffteile in radialer Richtung außen an dem stabförmigen Körper befestigt sind oder dort zur Anlage kommen.

In verfahrensmäßiger Hinsicht wird die eingangs genannte Aufgabe durch die Merkmale des Anspruchs 11 gelöst. Demgemäß wird das erfindungsgemäße Verfahren zum Polieren oder Trocknen einer Innenseite eines zur Aufnahme von Flüssigkeiten dienenden Gefäßes mit einer Vorrichtung nach einem der Ansprüche 1 bis 10 ausgeführt. Das erfindungsgemäße Verfahren weist die folgenden Verfahrensschritte auf:
- Überstülpen der rohrförmigen Einführhilfe über einen Bereich der Vorrichtung, welcher die Stoffteile aufweist,
- Einbringen der Vorrichtung zusammen mit der Einführhilfe in eine Öffnung des Gefäßes,
- Entfernen der Einführhilfe, so dass die Stoffteile sich bei der Rotation in dem Gefäß frei bewegen können, und
- Rotieren des stabförmigen Körpers, so dass ein Ende mindestens eines Stoffteils von dem stabförmigen Körper abragt und hierbei an der Innenwand des Gefäßes sich entlangbewegt und hierbei die Innenwand des Gefäßes poliert oder trocknet.

Es ist also zunächst zumindest ein Teil der Vorrichtung nach einem der Ansprüche 1 bis 10 in eine Gefäßöffnung einzubringen, welche die Stoffteile aufweist. Dann wird der stabförmige Körper samt den Stoffteilen rotiert, und zwar mindestens mit einer derartigen Winkelgeschwindigkeit, dass die länglich ausgebildeten Stoffteile von dem stabförmigen Körper abragen und sich an der Innenwand des Gefäßes entlangbewegen.

Da für einen Fachmann sich in Kenntnis und der Funktionsweise der erfindungsgemäßen Vorrichtung nach einem der Ansprüche 1 bis 10 ein Verfahren zum Reinigen bzw. Trocknen eines Gefäßes zumindest weitgehend erschließt, wird zur Vermeindung von Wiederholungen auf den vorangegangenen Teil der Beschreibung verwiesen.

Bevorzugt wird beim Einführen des stabförmigen Körpers zusammen mit den Stoffteilen in das Gefäß die Einführhilfe nach Anspruch 6 verwendet. Die Einführhilfe könnte hierzu von einer Seite - bevorzugt von der Seite mit dem Griffteil - über die Vorrichtung gestülpt werden, bevor die Vorrichtung mit der Einführhilfe in das Gefäß eingebracht wird. Ist die Vorrichtung mit der Einführhilfe in dem Gefäß eingebracht, so wird die Einführhilfe entfernt, beispielsweise indem sie über das Griffteil gezogen wird, so dass die Stoffteile sich bei der Rotation in dem Gefäß frei bewegen können.

Nun könnte der stabförmige Körper derart relativ zum Gefäß ausgerichtet und angeordnet werden, dass die Längsachse des stabförmigen Körpers im Wesentlichen parallel zur Mittelachse des Gefäßes bzw. der Gefäßöffnung ausgerichtet ist und/oder in räumlicher Nähe zur Mittelachse des Gefäßes angeordnet ist. In einer solchen Position des stabförmigen Körpers wird dieser in Rotation versetzt.

Es könnte alternativ oder zusätzlich der stabförmige Körper derart relativ zum Gefäß ausgerichtet und angeordnet werden, dass die Längsachse des stabförmigen Körpers im Wesentlichen unter einem Winkel zur Mittelachse des Gefäßes bzw. der Gefäßöffnung ausgerichtet ist. In einer solchen Position des stabförmigen Körpers wird dieser in Rotation versetzt. Somit kann ein Teil der Innenseite gereinigt werden, nämlich insbesondere der Teil der Gefäßinnenseite, in deren Nähe sich das Ende des stabförmigen Körpers mit den Stoffteilen befindet. Damit der restliche Teil der Innenseite des Gefäßes auch gereinigt werden kann, könnte nun der stabförmige Körper selbst bei einer Rotation um seine Längsachse um eine Drehachse - beispielsweise um die Mittelachse des Gefäßes - (langsam) gedreht werden.

Wie bereits erwähnt, kann der stabförmige Körper motorisch rotiert werden. Es ist auch denkbar, den stabförmigen Körper von Hand zu rotieren. Dies könnte z.B. zwischen zwei Handflächen durch gegengerichtete Handbewegungen bewirkt werden.

Es gibt nun verschiedene Möglichkeiten, die Lehre der vorliegenden Erfindung in vorteilhafter Weise auszugestalten und weiterzubilden. Dazu ist einerseits auf die den nebengeordneten Patentansprüchen 1 und 11 nachgeordneten Patentansprüche und andererseits auf die nachfolgende Erläuterung der bevorzugten Ausführungsbeispiele der Erfindung anhand der Zeichnung zu verweisen. In Verbindung mit der Erläuterung der bevorzugten Ausführungsbeispiele der Erfindung anhand der Zeichnung werden auch im allgemeinen bevorzugte Ausgestaltungen und Weiterbildungen der Lehre erläutert. In der Zeichnung zeigen jeweils in einer schematische Darstellung
- Fig. 1: in einer Schnittansicht ein Ausführungsbeispiel einer erfindungsgemäßen Vorrichtung zum Reinigen bzw. Trocknen einer Innenseite eines Gefäßes,
- Fig. 2: das Ausführungsbeispiel gemäß Figur 1, wobei an der Vorrichtung ein Motor zum Rotieren des stabförmigen Körpers adaptiert ist,
- Fig. 3: das Ausführungsbeispiel gemäß Figur 1, wobei eine Einführhilfe über die Vorrichtung übergestülpt ist,
- Fig. 4: ein Schnittmuster für einen Stoff zum Herstellen der im Wesentlichen länglich ausgebildeten Stoffteile,
- Fig. 5: ein Ausführungsbeispiel einer Befestigung eines Aufnahmekörpers an dem stabförmigen Körper und
- Fig. 6: eine Schnittansicht eines weiteren Ausführungsbeispiels einer Befestigung eines Aufnahmekörpers an dem stabförmigen Körper.

In den Figuren sind oder ähnliche Bauteile mit denselben Bezugszeichen gekennzeichnet.

In Figur 1 ist eine Vorrichtung 1 zum Reinigen oder Trocknen einer Innenseite eines in den Figuren nicht gezeigten Gefäßes. Das Gefäß dient insbesondere zur Aufnahme von Flüssigkeiten, beispielsweise von Wein. Die Vorrichtung 1 umfasst einen im Wesentlichen stabförmigen Körper 2 und flexible Stoffteile 3. Die Stoffteile 3 sind an dem stabförmigen Körper 2 angeordnet. Der stabförmige Körper 2 wird zusammen mit den Stoffteilen 3 in eine Öffnung des Gefäßes eingeführt. Die Stoffteile 3 sind im Wesentlichen länglich ausgebildet. Sie sind derart an einem Endbereich 4 an dem stabförmigen Körper 2 angebracht, dass ein Ende 5 mindestens eines Stoffteils 3 bei Rotation des stabförmigen Körpers 2 von dem stabförmigen Körper 2 abragen bzw. nach außen geschleudert werden kann und dann im Wesentlichen senkrecht zur Längsachse des stabförmigen Körpers 2 ausgerichtet sind.

Die Länge der abragenden Stoffteile 3 ist derart bemessen, dass das abragende Ende 5 sich zumindest bis an eine Innenwand des Gefäßes erstreckt. Die Länge der Stoffteile 3 gemäß Figur 1 beträgt circa 15 bis 30 cm. Die Stoffteile 3 sind aus einem Vliesstoff aus Polyethylenterephtalat (PET) und Polyamid gefertigt. Ein solcher Vliesstoff ist unter der Bezeichnung Evolon (®) von der Firma Freudenberg Evolon KG, 69465 Weinheim, Deutschland beziehbar.

Der stabförmige Körper 2 ist elastisch ausgebildet, so dass er bezüglich seiner Längsachse gebogenen werden kann. Der stabförmige Körper 2 weist ein Mittel 6 zum Aufhängen auf, welches in Form einer Durchführung ausgebildet ist. Mit der Durchführung kann die erfindungsgemäße Vorrichtung 1 an einen Haken aufgehängt und somit gelagert werden.

In Figur 2 ist schematisch angedeutet, dass der stabförmige Körper 2 von einem Motor 7, nämlich im Konkreten von einem Elektromotor, rotorisch antreibbar ist. Der lediglich schematisch gezeigte Motor 7 weist einen elastisch ausgebildeten Rotorbereich 8 auf, welcher einen geringeren Innendurchmesser aufweist, als der Außendurchmesser stabförmigen Körpers 2. Dementsprechend kann der stabförmige Körper mit dem Rotorbereich 8 des Motors 7 in Eingriff gebracht werden, so dass hierdurch die Drehung des Rotors des Motors 7 auf den stabförmigen Körper 2 übertragen wird. Der Bediener umgreift mit seiner Hand den Motor 7 während der Drehung der erfindungsgemäßen Vorrichtung 1.

Figur 3 zeigt das Ausführungsbeispiel der erfindungsgemäßen Vorrichtung 1 aus Figur 1, wobei über die Vorrichtung 1 eine rohrförmige Einführhilfe 9 zum vereinfachten Einführen des stabförmigen Körpers 2 und den Stoffteilen 3 in eine Gefäßöffnung vorgesehen ist. Die Einführhilfe 9 ist in dem in Figur 3 gezeigten Zustand über einen Bereich der Vorrichtung 1 übergestülpt, welcher die Stoffteile 3 aufweist. Die Vorrichtung 1 wird in diesem Zustand zusammen mit der Einführhilfe 9 in das Gefäß eingeführt. Die Länge der Einführhilfe 9 ist insbesondere derart bemessen, dass ein oberer Bereich der Einführhilfe 9 aus dem Gefäß herausschaut, falls die Vorrichtung 1 samt Einführhilfe 9 in die Gefäßöffnung eingebracht sind. An diesem oberen Bereich der Einführhilfe 9 kann die Einführhilfe 9 von der Vorrichtung 1 entfernt werden, wobei die Vorrichtung 1 dann im Gefäß verbleibt. Die Einführhilfe 9 weist in der Seitenwand Durchführungen oder Löcher 10 auf. Die Vorrichtung 1 kann mit überstülpter Einführhilfe 9 aufbewahrt werden, falls sie nicht verwendet wird. Der Außendurchmesser d1 der Einführhilfe 9 ist kleiner als die Öffnung des in den Figuren nicht gezeigten Gefäßes. Auch der Außendurchmesser d2 des an dem stabförmigen Körper 2 vorgesehenen Aufnahmekörpers 13 ist kleiner als die Öffnung des Gefäßes.

In Figur 4 ist schematisch angedeutet, dass die Stoffteile 3 aus einem zunächst zusammenhängenden größeren Stoffteil 11 durch Schneiden oder Stanzen erzeugbar sind. Nach dem Schneide- oder Stanzvorgang liegt immer noch ein zusammenhängendes Stoffteil vor, welches mit seinem zusammenhängenden Bereich an dem stabförmigen Körper 2 anbringbar ist. Der zusammenhängende Bereich 12 des Stoffteils 11 ist an einem Endbereich des stabförmigen Körpers 2 fixiert. Das zunächst zusammenhängende größere Stoffteil 11 weist eine Abmessung von ca. 40 cm x 20 cm auf, wobei in das Stoffteil 11 Schnitte derart eingebracht werden, dass 20 Stoffteile 3 mit einer Breite von 20 mm entstehen (die in Figur 4 gezeigte Anzahl der Stoffteile 3 weicht hiervon lediglich zur vereinfachten Darstellung ab). Der zusammenhängende Bereich 12 hat eine Breite von ca. 30 mm.

Figur 1 zeigt, dass ein Aufnahmekörper 13 vorgesehen ist, an welchem die Stoffteile 3 mit dem zusammenhängenden Bereich 12 des Stoffteils 11 fixiert ist. Der Aufnahmekörper 13 umfasst ein hülsenförmiges Bauteil 14, mit welchem die Stoffteile 3 an das mittlere Bauteil 15 gepresst werden. Das mittlere Bauteil 15 umfasst einen Gewindestift 16 mit einem Außengewinde, welcher durch eine Bohrung durch das hülsenförmige Bauteil 14 durchgesteckt und daran fixiert werden kann und in einem entsprechend vorgesehenen Innengewinde an dem Endbereich 4 des stabförmigen Körpers 2 eingeschraubt werden kann. Es könnte ein Mittel vorgesehen sein, mit welchem ein unbeabsichtigtes Herausschrauben des Aufnahmekörpers 13 von dem stabförmigen Körper 2 vermieden wird, beispielsweise eine Selbsthemmung der Gewinde oder Ähnliches.

Der Aufnahmekörper 13 und die daran befestigten Stoffteile 3 kann wie folgt hergestellt werden: zunächst wird ein gestanztes Stoffteil 11 gemäß Figur 4 mit seinem zusammenhängenden Bereich 12 um das mittlere Bauteil 15 gewickelt (in Figur 1 sind 5 Wickellagen gezeigt) und hierbei an dem mittleren Bauteil 15 bzw. an der jeweiligen Lage des zusammenhängenden Bereichs 12 des Stoffteils 11 geklebt. Das mittlere Bauteil 15, welches in Verlängerung den Gewindestift 16 mit Außengewinde aufweist, kann nun in das hülsenförmige Bauteil 14 in eine (nicht gezeigte) Bohrung an dem hülsenförmigen Bauteil 14 gesteckt und damit dauerhaft verbunden werden. Somit ist der Aufnahmekörper 13 reversibel an dem stabförmigen Körper 2 anbringbar.

Figur 5 zeigt ein Ausführungsbeispiel einer reversiblen Befestigung eines Aufnahmekörpers 13 an dem stabförmigen Körper 2. An dem dem Aufnahmekörper 13 zugewandten Ende des stabförmigen Körpers 2 ist ein mit dem stabförmigen Körpers 2 fest verbundener Kupplungsbereich 17 vorgesehen, welcher sich zum Aufnahmekörper 13 hin im Durchmesser vergrößert. In dem Inneren des Kupplungsbereichs 17 ist - lediglich schematisch gezeigt - eine Arretierklammer bzw. eine Arretierfeder 18 vorgesehen. Die Arretierfeder 18 umgreift zumindest bereichsweise das an dem oberen Ende des Aufnahmekörpers 13 angeordnete Kupplungsstück 19. Das Kupplungsstück 19 weist einen plattenförmigen Bereich 20 auf, welcher über ein Verbindungsstück bzw. den Stift 21 mit dem hülsenförmigen Bauteil 14 fest verbunden ist. Das in Figur 5 gezeigte Ausführungsbeispiel einer Befestigung eines Aufnahmekörpers 13 an dem stabförmigen Körper 2 könnte nach dem Prinzip eines Schnappverschlusses arbeiten, wenn die Arretierfeder 18 in ihrer Geometrie und Federeigenschaft geeignet ausgebildet ist. Die Arretierfeder 18 könnte auch über eine in Figur 5 nicht gezeigte Mechanik derart betätigbar sein, dass die Befestigung nur mit einer entrechenden Betätigung durch den Bediener gelöst werden kann. Jedenfalls ist die Befestigung zwischen Kupplungsbereich 17 und Aufnahmekörper 13 drehfest ausgebildet, so dass eine Drehung bzw. Rotation des stabförmigen Körpers 2 um seine Längsachse unmittelbar durch die Befestigung auf den Aufnahmekörper 13 übertragen wird. Dies könnte beispielsweise durch eine vierkantförmige Ausgestaltung des plattenförmigen Bereichs 20 und eine entsprechend komplementäre Ausgestaltung der Arretierfeder 18 realisiert werden. In Figur 5 sind keine Stoffteile gezeigt. Diese sind jedoch vergleichbar zu Figur 1 oder 2 vorgesehen.

Figur 6 zeigt ein weiteres Ausführungsbeispiel einer reversiblen Befestigung eines Aufnahmekörpers 13 an dem stabförmigen Körper 2. An dem dem Aufnahmekörper 13 zugewandten Ende des stabförmigen Körpers 2 ist eine mit dem stabförmigen Körper 2 fest verbundene Schulter 22 vorgesehen. Verdrehbar zu dem stabförmigen Körper und entlang der Richtung dessen Längsachse verschiebbar angeordnet ist die Muffe 23 vorgesehen, welche ein Innengewinde 24 aufweist. Das dem stabförmigen Körper 2 zugewandten obere Ende des Aufnahmekörpers 13 weist einen oberen Bereich 25 mit einem Außengewinde 26 auf. Der obere Bereich 25 weist einen kreisförmigen Querschnitt auf. Das Außengewinde 26 ist komplementär zum Innengewinde 24 ausgebildet. Von dem mittleren Bereich 25 ragt ein vierkantförmiger Stift 27 ab, welcher in die vierkantförmige Aussparung 28 des stabförmigen Körpers 2 eingeführt werden kann, wenn der Aufnahmekörper 13 an den stabförmigen Körper 2 montiert wird. Der Aufnahmekörper 13 wird somit an dem stabförmigen Körper 2 montiert, indem die Muffe 23 zunächst etwas von dem dem Aufnahmekörper 13 zugewandten Ende des stabförmigen Körpers 2 weg bewegt wird. Sodann wird der Aufnahmekörper 13 mit dem vierkantförmigen Stift 27 in die vierkantförmige Aussparung 28 eingeführt. Bereits hierdurch ist eine drehfeste Verbindung zwischen dem stabförmigen Körper 2 und dem Aufnahmekörper 13 hergestellt. Insoweit stellen der vierkantförmige Stift 27 sowie die vierkantförmige Aussparung 28 die jeweils zueinander formschlüssig ausgebildeten Mittel im Sinn von Anspruch 10 dar. Die Mittel sind komplementär zueinander ausgebildet. Sodann wird die Muffe 23 in Richtung des Aufnahmekörpers 13 bewegt und hierbei mit ihrem Innengewinde 24 auf das Außengewinde 26 des oberen Bereichs 25 aufgedreht. Sobald die Gewindeverbindung zwischen der Muffe 23 und dem oberen Bereich 25 des Aufnahmekörpers 13 hergestellt ist, ist auf Grund der Schulter 22 der stabförmige Körper 2 mit Hilfe der Muffe 23 fest mit dem Aufnahmekörper 13 verbunden. Auch in Figur 6 sind keine Stoffteile gezeigt. Diese können jedoch vergleichbar zu Figur 1 oder 2 vorgesehen sein.

Abschließend sei ganz besonders darauf hingewiesen, dass die voranstehend erörterten Ausführungsbeispiele lediglich zur Beschreibung der beanspruchten Lehre dienen, diese jedoch nicht auf die Ausführungsbeispiele einschränken.

## Patentansprüche

1. Vorrichtung zum Polieren oder Trocknen einer Innenseite eines zur Aufnahme von Flüssigkeiten dienenden Gefäßes, mit einem stabförmigen Körper (2) und Stoffteilen (3), wobei die Stoffteile (3) an dem stabförmigen Körper (2) angeordnet sind, wobei der stabförmige Körper (2) zusammen mit den Stoffteilen (3) in eine Öffnung des Gefäßes einführbar ist, wobei die Stoffteile (3) länglich ausgebildet sind und derart an einem Bereich (4) an dem stabförmigen Körper (2) angebracht sind, dass ein Ende (5) mindestens eines Stoffteils (3) bei Rotation des stabförmigen Körpers (2) aufgrund der Zentrifugalkraft von dem stabförmigen Körper (2) abragt, um mit der Innenseite des Gefäßes in Kontakt gebracht zu werden
wobei die länglichen Stoffteile von dem stabförmigen Körper (2) herunterhängen, wobei eine rohrförmige Einführhilfe (9) zum vereinfachten Einführen des stabförmigen Körpers (2) und der Stoffteile (3) in das Gefäß vorgesehen ist, **dadurch gekennzeichnet, dass** die Einführhilfe (9) über einen Bereich der Vorrichtung (1) überstülpbar ist, welcher die Stoffteile (3) aufweist, dass die Vorrichtung (1) zusammen mit der Einführhilfe (9) in die Öffnung des Gefäßes einführbar ist und dass die Einführhilfe (9) entfernbar ist, so dass die Stoffteile sich bei der Rotation in dem Gefäß frei bewegen können.

2. Vorrichtung nach Anspruch 1, **dadurch gekennzeichnet, dass** die Länge der abragenden Stoffteile (3) derart bemessen ist, dass das abragende Ende (5) sich zumindest bis an eine Innenwand des Gefäßes erstreckt und 10 bis 35 cm lang sein kann.

3. Vorrichtung nach Anspruch 1 oder 2, **dadurch gekennzeichnet, dass** die Stoffteile (3) einen Vliesstoff aus Polyester und Polyamid oder aus Polyethylenterephtalat und Polyamid aufweisen oder dass die Stoffteile (3) einen Vliesstoff aus Endlosfilamenten aufweisen, welche durch Trennung der Verbund-Endlosfilamente gewonnen werden können, wobei der Stoff eine Flächenmasse von 120 g/m² aufweist und aus nicht gekräuselten Bikomponenten-Endlosfilamenten aus Polyethylen-terephthalat / Polyamid 6 gebildet wird, wobei die Verbund-Endlosfilamente einen Titer von 1,6 dTex haben und im Querschnitt orangenspaltenartig mit einer mittigen Öffnung angeordnet sind, wobei diese Spalten bzw. Kreisausschnitte abwechselnd aus einem der beiden vorgenannten Polymerstoffe bestehen und sich in unmittelbarem Kontakt mit den benachbarten Spalten bzw. Kreisausschnitten befinden, wobei jedes Verbundfilament aus sechs Elementarfilamenten aus Polyethylen-terephthalat mit einem Titer von 0,15 dTex und sechs Elementarfilamenten aus Polyamid 6 mit einem Titer von 0,11 dTex besteht, so dass sich ein Gewichtsverhältnis Polyethylen-terephthalat / Polyamid 6 von 60/40 ergibt, wobei die Elementarfilamente verwickelt und gebunden sind.

4. Vorrichtung nach einem der Ansprüche 1 bis 3, **dadurch gekennzeichnet, dass** der stabförmige Körper (2) elastisch ausgebildet ist.

5. Vorrichtung nach einem der Ansprüche 1 bis 4, **dadurch gekennzeichnet, dass** der stabförmige Körper (2) ein Griffteil aufweist und dass das Griffteil oder der stabförmige Körper (2) vorzugsweise ein Mittel (6) zum Aufhängen aufweist.

6. Vorrichtung nach einem der Ansprüche 1 bis 5, **dadurch gekennzeichnet, dass** die rohrförmige Einführhilfe (9) in der Seitenwand Durchführungen oder Löcher (10) aufweist und dass die Vorrichtung (1) mit überstülpter Einführhilfe (9) aufbewahrt werden kann, falls sie nicht verwendet wird.

7. Vorrichtung nach einem der Ansprüche 1 bis 6, **dadurch gekennzeichnet, dass** die Stoffteile (3) aus einem zunächst zusammenhängenden größeren Stoffteil (11) durch Schneiden oder Stanzen erzeugbar sind, und dass nach dem Schneide- oder Stanzvorgang immer noch ein zusammenhängendes Stoffteil (12) vorliegen könnte, welches mit seinem zusammenhängenden Bereich (12) an dem stabförmigen Körper (2) anbringbar ist, dass vorzugsweise der zusammenhängende Bereich (12) des Stoffteils (11) an einem Endbereich des stabförmigen Körpers (2) oder an einem Aufnahmekörper (13) fixiert ist.

8. Vorrichtung nach einem der Ansprüche 1 bis 7, **dadurch gekennzeichnet, dass** ein Aufnahmekörper (13) vorgesehen ist, an welchem die Stoffteile (3) bzw. der zusammenhängende Bereich (12) des Stoffteils (11) nach Anspruch 7 fixiert ist und dass der Aufnahmekörper (13) - vorzugsweise reversibel, beispielsweise mittels einer Schnapp- oder Gewindeverbindung - an dem stabförmigen Körper (2) anbringbar ist.

9. Vorrichtung nach Anspruch 8, **dadurch gekennzeichnet, dass** der Aufnahmekörper (13) reversibel an dem stabförmigen Körper (2) anbringbar ist, dass der Aufnahmekörper (13) und der stabförmige Körper (2) derart ausgebildet sind, dass der Aufnahmekörper (13) und der stabförmige Körper (2) im montierten Zustand drehfest in Verbindung stehen.

10. Vorrichtung nach Anspruch 9, **dadurch gekennzeichnet, dass** der Aufnahmekörper (13) und der stabförmige Körper (2) derart ausgebildet sind, um im Sinn einer Welle-Nabe-Verbindung verbindbar zu sein oder dass der Aufnahmekörper (13) und der stabförmige Körper (2) jeweils ein Mittel aufweist und dass die Mittel zueinander formschlüssig - vorzugsweise komplementär - ausgebildet sind.

11. Verfahren zum Polieren oder Trocknen einer Innenseite eines zur Aufnahme von Flüssigkeiten dienenden Gefäßes mit einer Vorrichtung (1) nach einem der Ansprüche 1 bis 10, welches die folgenden Verfahrensschritte aufweist:
Überstülpen der rohrförmigen Einführhilfe (9) über einen Bereich der Vorrichtung (1), welcher die Stoffteile (3) aufweist, Einbringen der Vorrichtung (1) zusammen mit der Einführhilfe (9) in eine Öffnung des Gefäßes, Entfernen der Einführhilfe (9), so dass die Stoffteile sich bei der Rotation in dem Gefäß frei bewegen können, und Rotieren des stabförmigen Körpers (2), so dass ein Ende (5) mindestens eines Stoffteils (3) von dem stabförmigen Körper (2) abragt und hierbei an der Innenwand des Gefäßes sich entlangbewegt und hierbei die Innenwand des Gefäßes poliert und/oder trocknet.

12. Verfahren nach Anspruch 11, **dadurch gekennzeichnet, dass** der stabförmige Körper (2) derart relativ zum Gefäß ausgerichtet und angeordnet wird, dass die Längsachse des stabförmigen Körpers (2) im Wesentlichen parallel zur Mittelachse des Gefäßes bzw. der Gefäßöffnung ausgerichtet ist - und insbesondere in räumlicher Nähe zur Mittelachse des Gefäßes angeordnet ist - und dass in einer solchen Position des stabförmigen Körpers (2) dieser in Rotation versetzt wird, oder dass der stabförmige Körper (2) derart relativ zum Gefäß ausgerichtet und angeordnet wird, dass die Längsachse des stabförmigen Körpers (2) im Wesentlichen unter einem Winkel zur Mittelachse des Gefäßes bzw. der Gefäßöffnung ausgerichtet ist, dass in einer solchen Position des stabförmigen Körpers (2) dieser in Rotation versetzt wird, und dass der stabförmige Körper (2) selbst bei einer Rotation um seine Längsachse um eine Drehachse - beispielsweise um die Mittelachse des Gefäßes - gedreht wird.

13. Verfahren nach Anspruch 11 oder 12, **dadurch gekennzeichnet, dass** der stabförmige Körper (2) von Hand oder mittels eines Motors (7) rotiert wird.

## Claims

1. Device for polishing or drying an inside of a vessel for holding liquids, having a rod-like body (2) and fabric parts (3), wherein the fabric parts (3) are arranged on the rod-like body (2), wherein the rod-like body (2) is introducible together with the fabric parts (3) into an opening in the vessel, wherein the fabric parts (3) are formed in an elongate manner and are attached to a region (4) on the rod-like body (2) such that, when the rod-like body (2) is rotated, one end (5) of at least one fabric part (3) projects from the rod-like body (2), on account of the centrifugal force, in order to come into contact with the inside of the vessel, wherein the elongate fabric parts hang down from the rod-like body (2), wherein a tubular introduction aid (9) for easier introduction of the rod-like body (2) and the fabric parts (3) into the vessel is provided, **characterized in that** the introduction aid (9) can be fitted over a region of the device (1) which has the fabric parts (3), **in that** the device (1) is introducible together with the introduction aid (9) into the opening in the vessel, and **in that** the introduction aid (9) is removable, so that the fabric parts can move freely during the rotation in the vessel.

2. Device according to Claim 1, **characterized in that** the length of the projecting fabric parts (3) is dimensioned such that the projecting end (5) extends at least as far as to an inner wall of the vessel and can be 10 to 35 cm long.

3. Device according to Claim 1 or 2, **characterized in that** the fabric parts (3) have a nonwoven web of polyester and nylon or of polyethylene terephthalate and nylon, or **in that** the fabric parts (3) have a nonwoven web of continuous filaments that can be obtained by separating the composite continuous filaments, the web having a grammage of 120 g/m² and being formed from uncrimped continuous polyethylene terephthalate/nylon-6 bicomponent filaments, the composite continuous filaments having a count of 1.6 dtex and having, in cross section, a configuration in the form of orange segments with a central orifice, the said segments or sectors being composed alternately of one of the two aforementioned polymeric materials and in direct contact with the adjacent segments or sectors, each composite filament being formed from six elementary polyethylene terephthalate filaments with a count of 0.15 dtex and six elementary nylon-6 filaments with a count of 0.11 dtex, resulting in a polyethylene terephthalate/nylon-6 weight ratio of 60/40, the elementary filaments being entangled and bonded.

4. Device according to one of Claims 1 to 3, **characterized in that** the rod-like body (2) is formed in an elastic manner.

5. Device according to one of Claims 1 to 4, **characterized in that** the rod-like body (2) has a handle part, and **in that** the handle part or the rod-like body (2) has preferably a means (6) for hanging up.

6. Device according to one of Claims 1 to 5, **characterized in that** the tubular introduction aid (9) has through-passages or holes (10) in the side wall, and **in that** the device (1) can be stored with the introduction aid (9) fitted over it, if said device is not being used.

7. Device according to one of Claims 1 to 6, **characterized in that** the fabric parts (3) are producible from an initially contiguous larger fabric part (11) by cutting or stamping, and **in that**, following the cutting or stamping process, there could still be a contiguous fabric part (12) which is attachable by way of its contiguous region (12) to the rod-like body (2), such that preferably the contiguous region (12) of the fabric part (11) is fixed to an end region of the rod-like body (2) or to a receiving body (13).

8. Device according to one of Claims 1 to 7, **characterized by** the provision of a receiving body (13) to which the fabric parts (3) or the contiguous region (12) of the fabric part (11) according to Claim 7 is fixed, and in that the receiving body (13) is attachable to the rod-like body (2), preferably in a reversible manner, for example by means of a snap-action or threaded connection.

9. Device according to Claim 8, **characterized in that** the receiving body (13) is attachable to the rod-like body (2) in a reversible manner, and **in that** the receiving body (13) and the rod-like body (2) are formed such that the receiving body (13) and the rod-like body (2) are connected together in a rotationally fixed manner in the mounted state.

10. Device according to Claim 9, **characterized in that** the receiving body (13) and the rod-like body (2) are formed so as to be connectable in the manner of a shaft/hub connection, or **in that** the receiving body (13) and the rod-like body (2) each have a means, and **in that** the means are formed in a form-fitting - preferably complementary - manner with respect to one another.

11. Method for polishing or drying an inside of a vessel for holding liquids with a device (1) according to one of Claims 1 to 10, said method having the following method steps:
the tubular introduction aid (9) is fitted over a region of the device (1) which has the fabric parts (3), the device (1) is introduced together with the introduction aid (9) into an opening in the vessel, the introduction aid (9) is removed so that the fabric parts can move freely during the rotation in the vessel, and the rod-like body (2) is rotated so that one end (5) of at least one fabric part (3) projects from the rod-like body (2) and in the process moves along the inner wall of the vessel, in the process polishing and/or drying the inner wall of the vessel.

12. Method according to Claim 11, **characterized in that** the rod-like body (2) is oriented and arranged in relation to the vessel such that the longitudinal axis of the rod-like body (2) is oriented in a substantially parallel manner to the central axis of the vessel or of the vessel opening - and is arranged in particular in close proximity to the central axis of the vessel - and such that, with the rod-like body (2) in such a position, the latter is rotated, or **in that** the rod-like body (2) is oriented and arranged in relation to the vessel such that the longitudinal axis of the rod-like body (2) is oriented substantially at an angle to the central axis of the vessel or of the vessel opening, such that, with the rod-like body (2) in such a position, the latter is rotated, and such that the rod-like body (2) itself, in the event of a rotation about its longitudinal axis, is rotated about a rotational axis - for example about the central axis of the vessel.

13. Method according to Claim 11 or 12, **characterized in that** the rod-like body (2) is rotated manually or by means of a motor (7).

## Revendications

1. Dispositif pour le polissage ou le séchage d'une face interne d'un récipient servant à recevoir des liquides, comportant un corps en forme de barre (2) et des éléments en nappe (3), les éléments en nappe (3) étant placés sur le corps en forme de barre (2), le corps en forme de barre (2) pouvant être introduit conjointement avec les éléments en nappe (3) dans un orifice du récipient, les éléments en nappe (3) ayant une configuration allongée et étant placés sur une zone (4) du corps en forme de barre (2) de sorte que lors de la rotation du corps en forme de barre (2) une extrémité (5) d'au moins un élément en nappe (3) dépasse du corps en forme de barre (2) sous l'effet de la force centrifuge et est mise en contact avec la face interne du récipient,
dans lequel les éléments en nappe allongés pendent du corps en forme de barre (2), un auxiliaire d'introduction tubulaire (9) est prévu pour faciliter l'introduction du corps en forme de barre (2) et des éléments en nappe (3) dans le récipient, **caractérisé en ce que** l'auxiliaire d'introduction (9) peut être recouvert sur une zone du dispositif (1), qui comporte les éléments en nappe (3), **en ce que** le dispositif (1) peut être introduit conjointement avec l'auxiliaire d'introduction (9) dans l'orifice du récipient et **en ce que** l'auxiliaire d'introduction (9) est amovible, de sorte que les éléments en nappe peuvent se mouvoir librement dans le récipient lors de la rotation.

2. Dispositif selon la revendication 1, **caractérisé en ce que** la longueur des éléments en nappe (3) qui dépassent doit être choisie de manière que l'extrémité (5) qui dépasse puisse s'étendre jusqu'au niveau d'une paroi interne du récipient et être de 10 à 35 cm de longueur.

3. Dispositif selon la revendication 1 ou 2, **caractérisé en ce que** les éléments en nappe (3) comportent une nappe non-tissée à base de polyester et polyamide ou à base de polyéthylène téréphtalate et polyamide ou **en ce que** les éléments en nappe (3) comportent une nappe non-tissée de filaments continus qui peuvent être obtenus par séparation des filaments continus composites, la nappe étant d'un grammage de 120 g/m² et étant constituée de filaments continus bicomposés non frisés à base de polyéthylène-téréphtalate/polyamide 6, les filaments continus composites ayant un titre de 1,6 dTex et présentant en coupe transversale une configuration en quartiers d'orange avec un orifice central, lesdits quartiers ou secteurs étant composés alternativement de l'un des deux matériaux polymères précités et en contact direct avec les quartiers ou secteurs adjacents, chaque filament composite étant constitué de six filaments élémentaires en polyéthylène téréphtalate d'un titre de 0,15 dTex et de six filaments élémentaires en polyamide 6 d'un titre de 0,11 dTex, aboutissant à une proportion pondérale polyéthylène-téréphtalate/polyamide 6 de 60/40, les filaments élémentaires étant enchevêtrés et liés.

4. Dispositif selon l'une quelconque des revendications 1 à 3, **caractérisé en ce que** le corps en forme de barre (2) a une constitution élastique.

5. Dispositif selon l'une quelconque des revendications 1 à 4, **caractérisé en ce que** le corps en forme de barre (2) présente une partie manche et **en ce que** la partie manche ou le corps en forme de barre (2) comporte de préférence un moyen (6) destiné à la suspension.

6. Dispositif selon l'une quelconque des revendications 1 à 5, **caractérisé en ce que** l'auxiliaire d'introduction tubulaire (9) comporte dans la paroi latérale des traversées ou des trous (10) et ce que le dispositif (1) peut être conservé avec l'auxiliaire d'introduction (9) en place, lorsqu'il n'est pas utilisé.

7. Dispositif selon l'une quelconque des revendications 1 à 6, **caractérisé en ce que** les éléments en nappe (3) peuvent être produits par découpage ou poinçonnage à partir d'un plus grand élément en nappe (11) initialement ininterrompu, et **en ce qu'**après l'opération de découpage ou de poinçonnage pourrait encore être présent un élément en nappe ininterrompu (12) qui peut être placé par sa partie ininterrompue (12) sur le corps en forme de barre (2), **en ce que** de préférence la partie ininterrompue (12) de l'élément en nappe (11) est fixée à une zone terminale du corps en forme de barre (2) ou à un corps récepteur (13).

8. Dispositif selon l'une quelconque des revendications 1 à 7, **caractérisée en ce qu'**est prévu un corps récepteur (13), sur lequel sont fixés selon la revendication 7 les éléments en nappe (3) ou la partie attachée (12) de l'élément en nappe (11) et **en ce que** le corps récepteur (13) peut être mis en place - de préférence réversiblement, par exemple au moyen d'un assemblage par cliquet ou filetage - sur le corps en forme de barre (2).

9. Dispositif selon la revendication 8, **caractérisé en ce que** le corps récepteur (13) peut être mis en place réversiblement sur le corps en forme de barre (2), **en ce que** le corps récepteur (13) et le corps en forme de barre (2) sont constitués de sorte que le corps récepteur (13) et le corps en forme de barre (2) sont, à l'état monté, assemblés de façon résistant à la torsion.

10. Dispositif selon la revendication 9, **caractérisé en ce que** le corps récepteur (13) et le corps en forme de barre (2) sont constitués de manière à pouvoir être assemblés dans le sens d'un assemblage arbre-moyeu ou **en ce que** le corps récepteur (13) et le corps en forme de barre (2) comportent chacun un moyen et **en ce que** les moyens sont conçus pour être emboîtés l'un avec l'autre - de préférence de façon complémentaire.

11. Procédé pour le polissage ou le séchage d'une face interne d'un récipient servant à recevoir des liquides, à l'aide d'un dispositif (1) selon l'une quelconque des revendications 1 à 10, qui présente les étapes de processus suivantes :
placement de l'auxiliaire d'introduction tubulaire (9) sur une zone du dispositif (1) qui comporte les éléments en nappe (3), introduction du dispositif (1) conjointement avec l'auxiliaire d'introduction (9) dans un orifice du récipient, enlèvement de l'auxiliaire d'introduction (9), de sorte que les éléments en nappe peuvent se mouvoir librement dans le récipient lors de la rotation, et mise en rotation du corps en forme de barre (2), de sorte qu'une extrémité (5) d'au moins un élément en nappe (3) du corps en forme de barre (2) dépasse et en même temps se meut le long de la paroi interne du récipient et ainsi polit et/ou sèche la paroi interne du récipient.

12. Procédé selon la revendication 11, **caractérisé en ce que** le corps en forme de barre (2) est orienté et disposé par rapport au récipient de sorte que l'axe longitudinal du corps en forme de barre (2) est orienté essentiellement parallèlement à l'axe médian du récipient ou de l'orifice du récipient - et en particulier est placé à proximité spatiale de l'axe médian du récipient - et **en ce qu'**en une telle position du corps en forme de barre (2) celui-ci est mis en rotation, ou **en ce que** le corps en forme de barre (2) est orienté et placé par rapport au récipient de sorte que l'axe longitudinal du corps en forme de barre (2) est orienté essentiellement en faisant un angle avec l'axe médian du récipient ou de l'orifice du récipient, de sorte qu'en une telle position du corps en forme de barre (2) celui-ci est mis en rotation, et **en ce que** le corps en forme de barre (2) lors d'une rotation est lui-même tourné autour de son axe longitudinal autour d'un axe de rotation - par exemple autour de l'axe médian du récipient.

13. Procédé selon la revendication 11 ou 12, **caractérisé en ce que** le corps en forme de barre (2) est mis en rotation à la main ou au moyen d'un moteur (7).
